# EUROPÄISCHE PATENTSCHRIFT

(11) **EP 3 909 495 B1**
(45) Veröffentlichungstag und Bekanntmachung des Hinweises auf die Patenterteilung: **31.01.2024**
(21) Anmeldenummer: 21171812.7
(22) Anmeldetag: 03.05.2021
(51) Int. Cl.: A47L 15/00, A47L 15/42

(54) **GESCHIRRSPÜLMASCHINE MIT TÜRSCHLIESSEINRICHTUNG SOWIE VERFAHREN ZUM BETREIBEN EINER GESCHIRRSPÜLMASCHINE**
DISHWASHER WITH DOOR CLOSING DEVICE AND METHOD FOR OPERATING A DISHWASHER
LAVE-VAISSELLE POURVU DE DISPOSITIF DE FERMETURE DE PORTE, AINSI QUE PROCÉDÉ DE FONCTIONNEMENT D'UN LAVE-VAISSELLE

(30) Priorität: 13.05.2020 DE 102020112903
(43) Veröffentlichungstag der Anmeldung: 17.11.2021
(73) Patentinhaber: Miele & Cie. KG, 33332 Gütersloh (DE)
(72) Erfinder: Marks, Volker, 33611 Bielefeld (DE); Wegener, Dirk, 33649 Bielefeld (DE)

(56) Entgegenhaltungen:
- DE-A1-102011 116 600
- DE-A1-102017 114 984
- DE-A1-102018 216 202

## Beschreibung

Die Erfindung betrifft eine Geschirrspülmaschine mit einer Türschließeinrichtung sowie ein Verfahren zum Betreiben einer Geschirrspülmaschine
Geschirrspülmaschinen sind mit einer Tür verschließbar, wobei der Schließmechanismus der Tür durch einen Nutzer in der Regel manuell oder über einen Schalter oder einen Sensor oder über Sprachbefehle aktivierbar ist.

Die DE 10 2011 116 600 A1 beschreibt ein Haushaltsgerät mit einer Antriebseinrichtung zum selbsttätigen Schließen der Gerätetür und mit einem Timer, der eine Zeitdauer eines Öffnungszustands der Tür erfasst, wobei die Antriebseinrichtung nach Ablauf einer vorgegebenen Zeitdauer aktiviert wird, um die Tür zu schließen.

Die DE 10 2018 216 202 A1 beschreibt ebenfalls ein Haushaltsgerät mit einer Antriebseinrichtung zum selbsttätigen Schließen der Gerätetür. Dabei ist eine Sensorvorrichtung vorhanden, mit der eine Annäherung an die Tür erfassbar ist.

Die DE 10 2017 114 984 A1 beschreibt ein Haushaltsgerät mit einer Antriebseinrichtung zum selbsttätigen Schließen der Gerätetür und mit einer motorisch verfahrbaren Beschickungseinheit. Das Gerät verfügt darüber hinaus über Näherungssensoren, über die das Gerät vom Benutzer bedient werden kann, wobei deren Ausgangssignale je nach Türstellung oder der Position der Beschickungseinheit unterschiedlichen Funktionalitäten zugeordnet sind.

Der Erfindung stellt sich die Aufgabe eine verbesserte Geschirrspülmaschine sowie ein verbessertes Verfahren zum Betreiben einer Geschirrspülmaschine zu schaffen.

Erfindungsgemäß wird diese Aufgabe durch eine Geschirrspülmaschine mit einer Türschließeinrichtung sowie einem Verfahren zum Betreiben einer Geschirrspülmaschine mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer vereinfachten Anwendung des Geräts in einer Zeitersparnis für einen Nutzer. Der Schließvorgang der Spülmaschinentür kann automatisch starten, ohne dass der Nutzer diesen aktiv initiieren muss.

Es wird eine Geschirrspülmaschine vorgestellt, die eine Spülmaschinentür sowie eine Erkennungseinrichtung umfasst, die ausgebildet ist um eine Position der Spülmaschinentür zu erkennen und ansprechend auf ein Erkennen einer geöffneten Position ein Türsignal bereitzustellen. Zudem umfasst die Geschirrspülmaschine eine Steuereinrichtung, die ausgebildet ist um ansprechend auf das Türsignal einen Zähler zu starten und bei Erreichen eines Zählerwerts ein Schließsignal bereitzustellen. Außerdem umfasst die Geschirrspülmaschine eine Türschließeinrichtung, die ausgebildet ist um die Spülmaschinentür ansprechend auf das Schließsignal automatisch zu verschließen.

Bei der Geschirrspülmaschine kann es sich abgesehen von dem Automatismus zum Schließen der Spülmaschinentür um eine bekannte Geschirrspülmaschine handeln. Die Erkennungseinrichtung kann eine geeignete Sensorik umfassen, mit der zumindest die geöffnete Position erkannt werden kann. Bei dem Türsignal und dem Schließsignal kann es sich um elektrische Signale handeln. Der Zähler kann ausgebildet sein, um nach dem Starten von einem Ausgangswert loszuzählen, beispielsweise hoch oder runter zu zählen. Bei dem Zählerwert kann es sich um einen vorbestimmten Endwert handeln, bei dessen Erreichen das Schließsignal bereitgestellt wird. Der Zählerwert kann so gewählt sein, dass zwischen einem Start des Zählers und dem Erreichen des Zählerwerts eine vorbestimmte Wartezeit liegt. Die Türschließeinrichtung kann einen geeigneten Antrieb und eine geeignete Mechanik zum automatischen Verschließen der Spülmaschinentür umfassen.

Die Geschirrspülmaschine kann beispielsweise automatisch erkennen, wann ein Schließvorgang der Spülmaschinen mit hoher Wahrscheinlichkeit ansteht und diesen dann ausführen. Vorteilhafterweise ist ein Eingreifen des Nutzers zum Schließen der Spülmaschinentüren nicht nötig. Durch den von der Steuereinrichtung gestarteten Zähler wird dabei gewährleistet, dass der Schließvorgang erst nach einer voreinstellbaren Wartezeit initiiert wird, sodass ein Nutzer beispielsweise die Möglichkeit hat die Geschirrspülmaschine einen gewissen Zeitraum offenstehen zu lassen, zum Beispiel während er noch weiteres Geschirr holt, das in die Geschirrspülmaschine geladen werden sollen. Zudem kann die Türschließeinrichtung beispielsweise zusätzlich ausgebildet sein, den Türschließvorgang zu unterbrechen, wenn die Spülmaschinentür während dieses Vorgangs auf einen Widerstand trifft, beispielsweise wenn ein Nutzer manuell eingreift und die Spülmaschinen entgegen ihrer Schließrichtung aufgedrückt.

Gemäß einer Ausführungsform kann die Steuereinrichtung eine Nutzerschnittstelle zum Einlesen eines manuell einstellbaren Zählerwerts aufweisen. Beispielsweise kann die Geschirrspülmaschine ein Display mit einer Tastfunktion aufweisen, über den der Zählerwert in Form von Zahlen eingegeben werden kann. Zusätzlich oder alternativ kann der Zählerwert auch auf einem externen Gerät, beispielsweise einem Smartphone mit einer entsprechenden App, eingestellt werden. Vorteilhafterweise kann ein Nutzer so die Zeitspanne zwischen dem Öffnen der Geschirrspülmaschine und dem Beginn des Schließvorgangs seinen eigenen Bedürfnissen, beziehungsweise seiner eigenen Geschwindigkeit anpassen.

Die Erkennungseinrichtung ist ausgebildet, um eine Position von einem in einem Spülraum der Geschirrspülmaschine verfahrbar angeordneten Korb zu erkennen und ansprechend auf ein Erkennen einer eingefahrenen Position des Korbs ein Korbsignal bereitzustellen. Die Steuereinrichtung ist ausgebildet, um ansprechend auf das Korbsignal den Zähler zu starten. Bei einem solchen Korb kann es sich beispielsweise um ein Element zur Aufnahme von Geschirr, wie zum Beispiel Teller oder Gläser, oder auch um eine Besteckschublade handeln. Vorteilhafterweise kann die Erkennungseinrichtung die Position des Korbs erfassen und nur dann ein entsprechendes Signal zur Initialisierung des Schließvorgangs bereitstellen, wenn der Korb vollständig eingefahren ist.

Außerdem ist die Erkennungseinrichtung ausgebildet, um ansprechend auf ein Erkennen einer ausgefahrenen Position des Korbs ein Korbausfahrsignal bereitzustellen. Die Steuereinrichtung ist ausgebildet, um den Zähler ansprechend auf das Korbausfahrsignal zu stoppen und zurückzusetzen. Beispielsweise kann der Korb ausgefahren sein, während Besteck oder Geschirr hinein oder heraus geräumt werden. Vorteilhafterweise kann während einer solchen Beladung- oder Entladungsphase ein Bereitstellen des Schließsignals verhindert werden, wodurch ein Nutzer ohne eine etwaige Störung durch ein ungewolltes Schließen der Spülmaschinentür Zeit hat, die Geschirrspülmaschine ein- oder auszuräumen.

Gemäß einer weiteren Ausführungsform kann die Steuereinrichtung ausgebildet sein, um den Zählerwert ansprechend auf das Korbausfahrsignal zu verringern. Bei dieser und im Folgenden genannten Verringerungen kann es sich um betragsmäßige Verringerungen des Zählerwerts handeln. Wenn beispielsweise der Zählerwert ab dem Öffnen der Spülmaschinentür auf eine Zeitspanne von 15 Sekunden eingestellt ist, dann kann er sich nach dem Aus- und nachfolgendem Einfahren des Korbs zum Beispiel auf 10 Sekunden verringern, da davon ausgegangen werden kann, dass kein weiteres Spülgut einzuräumen ist. Vorteilhafterweise bleibt dadurch die Spülmaschinentür nur so lange geöffnet, wie von einem Nutzer benötigt.

Gemäß einer weiteren Ausführungsform kann die Erkennungseinrichtung ausgebildet sein, um die Position des Korbs unter Verwendung von Magnetfeldsensoren zu erkennen, die außerhalb des Spülraums angeordnet sein können. Beispielsweise können die Magnetfeldsensoren an einer Rückwand oder einer Seitenwand der Geschirrspülmaschine angeordnet sein und im Korb angeordnete Magnete erfassen, sobald der Korb an der entsprechenden Wand des Spülraums anliegt. Vorteilhafterweise kann durch Magnetfeldsensoren die Position des Korbs sehr zuverlässig erfasst werden. Zusätzlich oder alternativ kann die Geschirrspülmaschine auch optische, kapazitive oder induktive Sensoren zum Erkennen der Position des Korbs aufweisen. Entsprechende Sensoren können auch zum Erkennen der Position der Spülmaschinentür verwendet werden.

Gemäß einer weiteren Ausführungsform kann die Erkennungseinrichtung ausgebildet sein, um eine Position von einem im Spülraum verfahrbar angeordneten weiteren Korb zu erkennen und ansprechend auf ein Erkennen einer eingefahrenen Position des weiteren Korbs ein weiteres Korbsignal bereitzustellen. Die Steuereinrichtung kann ausgebildet sein um ansprechend auf das Korbsignal und das weitere Korbsignal den Zähler zu starten. Beispielsweise kann die Geschirrspülmaschine neben einem Korb für größeres Spülgut, wie beispielsweise Teller, Schüsseln oder auch Töpfe, einen weiteren Korb beispielsweise für kleineres Spülgut, wie Tassen oder Gläser, umfassen. Vorteilhafterweise kann die Erkennungseinrichtung auch einen solch weiteren Korb erkennen und die Spülmaschinentür nur dann schließen, wenn sich beide Körbe in einer eingefahrenen Position befinden.

Gemäß einer weiteren Ausführungsform kann die Erkennungseinrichtung ausgebildet sein, um ansprechend auf ein Erkennen einer ausgefahrenen Position des weiteren Korbs ein weiteres Korbausfahrsignal bereitzustellen. Die Steuereinrichtung kann ausgebildet sein um den Zähler ansprechend auf das weitere Korbausfahrsignal zu stoppen und zurückzusetzen. Vorteilhafterweise kann so ein Bereitstellen des Schließsignals verhindert werden, so lange sich der weitere Korb in einer ausgefahrenen Position befindet.

Gemäß einer weiteren Ausführungsform kann die Steuereinrichtung ausgebildet sein, um den Zählerwert ansprechend auf das weitere Korbausfahrsignal zu verringern. So kann der Zählerwert beispielsweise abhängig davon sein, ob und wie viele Körbe bereits ausgefahren worden sind. Wenn noch gar kein oder nur ein Korb ausgefahren wurde, dann kann erwartet werden das noch weiteres Spülgut eingeräumt werden soll. Je mehr Körbe bereits aus- und wieder eingefahren wurden, desto kleiner ist die Wahrscheinlichkeit das noch weiteres Spülgut eingeräumt werden soll und die Wartezeit bis zum Schließen der Spülmaschinentür kann entsprechend verkürzt werden. Vorteilhafterweise kann sich der Schließvorgang somit zeitlich flexibel den Aktionen eines Nutzers anpassen.

Gemäß einer weiteren Ausführungsform kann die Erkennungseinrichtung ausgebildet sein, um einen Zustand von mindestens einem im Spülraum angeordneten Nachfüllgefäß zu erkennen und ansprechend auf ein Erkennen eines geschlossenen Zustands des Nachfüllgefäßes ein Gefäßsignal bereitzustellen. Die Steuereinrichtung kann ausgebildet sein um den Zähler ansprechend auf das Gefäßsignal zu starten. Ein Nachfüllgefäß kann beispielsweise ein Fach für Spülmittel, ein Salzgefäß oder ein Klarspüldosiergerät sein. Vorteilhafterweise kann ein Schließvorgang nur dann initiiert werden, wenn alle Nachfüllgefäße geschlossen sind. Falls zum Beispiel ein automatisches Türschließen nicht gewünscht ist, da der Nutzer beispielsweise noch Klarspüler nachfüllen oder eine Kartusche einer automatischen Dosiereinrichtung wechseln möchte, dann wird aufgrund eines geöffneten Deckels des entsprechenden Nachfüllgefäßes von der Erkennungseinrichtung kein Gefäßsignal bereitgestellt. Dabei müsste ein geöffnetes Salzgefäß nicht zwingend über einen eigenen Sensor zur Erkennung eines geöffneten Deckels verfügen, wenn das Salzeinfüllen nur mit ausgefahrenem Korb durchgeführt werden kann und somit automatisch keine Voraussetzung für einen Startimpuls gegeben wäre.

Gemäß einer weiteren Ausführungsform kann die Steuereinrichtung ausgebildet sein um den Zählerwert zu verringern, wenn das Türsignal für eine vorbestimmte Öffnungsdauer bereitgestellt wird. Beispielsweise kann diese Zeit beziehungsweise der Zählerwert abhängig sein von der Dauer der Türöffnung. Bei kurzer Türöffnung kann die Wartezeit länger sein, in Erwartung dass noch weiteres Spülgut eingeräumt wird, und bei längerer Türöffnung kann die Wartezeit kürzer sein. Vorteilhafterweise kann so die Dauer der Wartezeit bis zum Schließen der Spülmaschinentür optimiert werden.

Gemäß einer weiteren Ausführungsform kann der Zählerwert einer Wartezeit zwischen 2 und 30, insbesondere 3 bis 15 Sekunden entsprechen. Das hat den Vorteil, dass ein Nutzer die gewünschte Wartezeit individuell einstellen kann, wobei das Risiko vermieden wird, dass die Spülmaschinentür übermäßig lange offen stehen bleibt oder sich zu schnell schließt.

Zudem wird ein Verfahren zum Betreiben einer Variante der zuvor beschriebenen Geschirrspülmaschine gemäß Anspruch 11 vorgestellt.

Dieses Verfahren kann beispielsweise in Software oder Hardware oder in einer Mischform aus Software und Hardware beispielsweise in einem Steuergerät implementiert sein.

Auch wenn der beschriebene Ansatz anhand eines Haushaltgeräts beschrieben wird, kann die hier beschrieben Vorrichtung und das Verfahren entsprechend im Zusammenhang mit einem gewerblichen oder professionellen Gerät eingesetzt werden.

Ein Ausführungsbeispiel der Erfindung ist in den Zeichnungen rein schematisch dargestellt und wird nachfolgend näher beschrieben. Es zeigt
- Figur 1: eine Darstellung einer geöffneten Geschirrspülmaschine gemäß einem Ausführungsbeispiel;
- Figur 2: eine schematische Darstellung einer Geschirrspülmaschine gemäß einem Ausführungsbeispiel;
- Figur 3: eine Querschnittsdarstellung einer geschlossenen Geschirrspülmaschine gemäß einem Ausführungsbeispiel;
- Figur 4: eine Querschnittsdarstellung einer geöffneten Geschirrspülmaschine mit ausgefahrenem Korb gemäß einem Ausführungsbeispiel;
- Figur 5: eine Querschnittsdarstellung einer geöffneten Geschirrspülmaschine mit geöffnetem Nachfüllgefäß gemäß einem Ausführungsbeispiel;
- Figur 6: ein Ablaufdiagramm für ein automatisches Schließen einer Spülmaschinentür gemäß einem Ausführungsbeispiel; und
- Figur 7: ein Ablaufdiagramm eines Verfahrens zum Betreiben einer Geschirrspülmaschine gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine Darstellung einer geöffneten Geschirrspülmaschine 100 gemäß einem Ausführungsbeispiel. Die Geschirrspülmaschine 100 umfasst in diesem Ausführungsbeispiel einen Spülraum 105, der mit einer Spülmaschinentür 110 verschließbar ist. Die Spülmaschinentür 110 ist in diesem Ausführungsbeispiel halb geöffnet dargestellt. Zudem weist die Geschirrspülmaschine 100 eine Türschließeinrichtung 115 auf, die in diesem Ausführungsbeispiel eine Motorgetriebeeinheit 120 mit Zahnriemen zum motorischen Schließen der Spülmaschinentür 110 umfasst. In diesem Ausführungsbeispiel zeichnet sich die Geschirrspülmaschine 100 durch eine vereinfachte Bedienung aus, indem ein motorisches Schließen der Spülmaschinentür 110 in Verbindung mit einer Erkennungseinrichtung, wie sie in der nachfolgenden Figur 2 beschrieben ist, zum Erkennen der Türposition, sowie optional für Korbpositionen und einem Zustand von Nachfüllgefäßen durch eine Auswertelogik bewertet und bei Bedarf einen Schließvorgang der Spülmaschinentür auslösen kann. Somit ist in diesem Ausführungsbeispiel ein Handhabungsschritt "Auslösen des Schließvorgangs" eines Nutzers durch einen Taster oder einen Sprachbefehl überflüssig.

Figur 2 zeigt eine schematische Darstellung einer Geschirrspülmaschine 100 gemäß einem Ausführungsbeispiel. Dabei kann es sich um die in Figur 1 beschriebene Geschirrspülmaschine 100 handeln. Die Geschirrspülmaschine 100 umfasst in diesem Ausführungsbeispiel eine Erkennungseinrichtung 205, die an oder benachbart zu einer wie in Figur 1 beschriebenen Spülmaschinentür anordbar ist. In diesem Ausführungsbeispiel ist die Erkennungseinrichtung 205 ausgebildet um eine Position der Spülmaschinentür zu erkennen und bei geöffneter Tür ein Türsignal 210 bereitzustellen.

Die Erkennungseinrichtung 205 ist in diesem Ausführungsbeispiel optional außerdem ausgebildet die Position eines Korbes zu erkennen, wie er in den nachfolgenden Figuren 3 und 4 dargestellt ist. Entsprechend der Position des Korbes wird von der Erkennungseinrichtung 205 ein Korbsignal 215 bereitgestellt, wenn sich der Korb in einer eingefahrenen Position befindet, und ein Korbausfahrsignal 220, wenn sich der Korb in einer ausgefahrenen Position befindet. In gleicher Weise wird optional bei Verwendung eines weiteren Korbs, wie in den nachfolgenden Figuren 3 und 4 beschrieben, ein weiteres Korbsignal 222 und/oder ein weiteres Korbausfahrsignal 223 bereitgestellt. In diesem Ausführungsbeispiel ist die Erkennungseinrichtung 205 optional zudem ausgebildet um einen Zustand eines Nachfüllgefäßes, wie es in Figur 5 beschrieben ist, zu erkennen und ansprechend auf ein Erkennen eines geschlossenen Zustands des Nachfüllgefäßes ein Gefäßsignal 225 bereitzustellen.

Die Geschirrspülmaschine 100 umfasst in diesem Ausführungsbeispiel eine Steuereinrichtung 230, die ausgebildet ist um ansprechend auf das Türsignal 210 und/oder das Korbsignal 215 und/oder das weitere Korbsignal 222 und/oder das Gefäßsignal 225 einen Zähler 235 zu starten. Bei Erreichen eines Zählerwerts stellt die Steuereinrichtung 230 ein Schließsignal 240 bereit.

In diesem Ausführungsbeispiel ist die Steuereinrichtung 230 ausgebildet um das Gefäßsignal 225 mit dem Türsignal 210, dem Korbsignal 215 und dem weiteren Korbsignal 222 abzugleichen und nur dann ein Schließsignal 240 bereitzustellen, wenn alle Signale 210, 215, 222, 225 während des Zählens des Zählers 235 unverändert bereitgestellt werden. Bein einer Änderung eines der Signale 210, 215, 222, 225 wird der Zähler gemäß einem Ausführungsbespiel gestoppt und optional zurückgesetzt. Dadurch kann verhindert werden, dass die Spülmaschinentür geschlossen wird, obwohl beispielsweise der Korb ausgefahren ist. Die Türschließeinrichtung 115 ist ausgebildet um die Spülmaschinentür gesteuert durch das Schließsignal 240 zu schließen.

Beispielsweise ist die Steuereinrichtung 230 ausgebildet den Zähler 235 ansprechend auf das Korbausfahrsignal 220 und/oder das weitere Korbsignal 222 zu stoppen und optional zurückzusetzen. Optional ist die Steuereinrichtung 230 ferner ausgebildet den Zählerwert, also den Endwert bei dessen Erreichen das Schließsignal 240 bereitgestellt wird, ansprechend auf das Korbausfahrsignal 220 und/oder das weitere Korbausfahrsignal 223 zu verringern. Je nach Ausführungsbeispiel kann der Zählerwert nach dem Öffnen der Spülmaschinentür nur einmalig verringert werden, mehrmals bis zu einem Mindestwert verringert werden oder ansprechend auf jedes neue Korbausfahrsignal 220, 223 erneut verringert werden.

Gemäß einem Ausführungsbeispiel ist die Steuereinrichtung 230 ausgebildet den Zählerwert zu verringern sobald das Türsignal 210 für eine vorbestimmte Öffnungsdauer bereitgestellt wird, also die Spülmaschinentür bereits die Öffnungsdauer lang geöffnet ist.

Der Zählerwert stellt beispielsweise einen fest voreingestellten Wert, einen von einem Nutzer einstellbaren Wert oder einen sich situationsabhängig anpassbaren Wert dar. Der Zählerwert ist in diesem Ausführungsbeispiel manuell einstellbar und über eine Nutzerschnittstelle 245 einlesbar.

Gemäß einem Ausführungsbeispiel funktioniert der automatische Schließvorgang der Spülmaschinentür folgendermaßen:
Der Vorgang der Schließautomatik wird dadurch gestartet, dass ein Nutzer, der auch als Benutzer bezeichnet werden kann, die Spülmaschinentür öffnet, was von der Erkennungseinrichtung 205 erkannt wird, und mindestens einen Korb herauszieht, wobei auch die Korbendposition von der Erkennungseinrichtung 205 erkannt wird. Nun erfolgt die typische Beladungs- oder Entladungsphase der Geschirrspülmaschine 100. Das bedeutet, dass ein Korb oder mehrere Körbe und/oder eine Besteckschublade abwechselnd oder einzeln oder alle gleichzeitig aus der Geschirrspülmaschine 100 herausgezogen werden. Ein typischer Anwendungsfall ist dabei zum Beispiel das Bestücken der Geschirrspülmaschine 100 mit einem Gedeck. Beispielsweise hat ein Mitglied der Familie alleine gegessen und bringt Teller, Messer und Tasse zur Geschirrspülmaschine 100, die auch als Spülmaschine bezeichnet werden kann, um diese damit zu beladen. Hierfür wird zunächst die Geschirrspülmaschine 100 geöffnet und zum Beispiel die Besteckschublade herausgezogen. Dort wird dann das Messer abgelegt. Anschließend wird die Besteckschublade wieder eingefahren und ein Oberkorb herausgezogen um die Tasse einzustellen. Danach wird der Oberkorb wieder eingefahren und ein Unterkorb herausgezogen um den Teller einzustellen. Während des Handlings sind alle drei Beladungsebenen beziehungsweise Körbe nur jeweils für einen kurzen Zeitpunkt eingefahren, so dass sie eine automatische Türschließung nicht aktiviert wird. Erst nach Ablauf einer einstellbaren Zeit von beispielsweise 5 Sekunden und einem Signal, dass alle drei Körbe eingefahren sind erfolgt der Start zur automatischen Türschließung.

Figur 3 zeigt eine Querschnittsdarstellung einer geschlossenen Geschirrspülmaschine 100 gemäß einem Ausführungsbeispiel. Dabei kann es sich um ein Ausführungsbeispiel der in den Figuren 1 oder 2 beschriebenen Geschirrspülmaschine 100 handeln. In diesem Ausführungsbeispiel umfasst die Geschirrspülmaschine 100 einen Korb 300, einen weiteren Korb 305 und eine Besteckschublade 310, die alle in einer eingefahrenen Position im Spülraum 105 der Geschirrspülmaschine 100 angeordnet sind. Die Besteckschublade 310 ist in diesem Ausführungsbeispiel ähnlich ausgebildet wie der Korb 300 und der weitere Korb 310 und wird von einer Erkennungseinrichtung, wie sie in Figur 2 beschrieben ist, auf gleiche Weise erfasst. Der Spülraum 105 ist mit einer Spülmaschinentür 110 verschlossen. Jedem der Körbe 300, 305, 310 ist ein eigener Sensor, hier beispielhaft ein Magnetsensor 320 für die Positionserkennung zugeordnet. An einer Rückwand 315 der Geschirrspülmaschine 100 sind in diesem Ausführungsbeispiel drei Magnetsensoren 320 angeordnet. Die Magnetsensoren 320 sind in diesem Ausführungsbeispiel ausgebildet die Position von Magneten 325 zu erfassen, die jeweils am Korb 300, am weiteren Korb 305 und an der Besteckschublade 310 angeordnet sind. Unter Verwendung der Magnetsensoren 320 erkennt die Erkennungseinrichtung die Position des Korbs 300, des weiteren Korbs 305 und der Besteckschublade 310 und stellt wie in Figur 2 beschrieben entsprechende Signale bereit.

Figur 4 zeigt eine Querschnittsdarstellung einer geöffneten Geschirrspülmaschine 100 mit ausgefahrenem Korb 300, weiteren Korb 305 und Besteckschublade 310 gemäß einem Ausführungsbeispiel. Dabei kann es sich um ein Ausführungsbeispiel der in den Figuren 1, 2 oder 3 beschriebenen Geschirrspülmaschine 100 handeln. Die ausgefahrenen Positionen des Korbs 300, des weiteren Korbs 305 und der Besteckschublade 310 werden von einer Erkennungseinrichtung wie in den vorangegangenen Figuren 2 und 3 beschrieben erkannt und ein Schließen der Spülmaschinentür 110 verhindert.

Figur 5 zeigt eine Querschnittsdarstellung einer geöffneten Geschirrspülmaschine 100 mit geöffnetem Nachfüllgefäß 500 gemäß einem Ausführungsbeispiel. Dabei kann es sich um ein Ausführungsbeispiel der in den vorangegangenen Figuren beschriebenen Geschirrspülmaschine 100 handeln. Das Nachfüllgefäß ist 500 ist in diesem Ausführungsbeispiel in der Spülmaschine 110 angeordnet, wobei ein Deckel 505 das Nachfüllgefäßes 500, hier ein Dosiergerätdeckel, offensteht. Eine wie in Figur 2 beschriebenen Erkennungseinrichtung erkennt in diesem Ausführungsbeispiel den geöffneten Zustand des Nachfüllgefäßes 500, weshalb kein Gefäßsignal bereitgestellt und kein Schließvorgang der Spülmaschinentür 110 initiiert wird bis der Deckel 505 wieder verschlossen wird.

Figur 6 zeigt ein Ablaufdiagramm für ein automatisches Schließen einer Spülmaschinentür gemäß einem Ausführungsbeispiel, wobei einzelne Vorgangsschritte als Blöcke dargestellt sind. Der oberste Block 600 ist die Startphase, in der die Spülmaschinentür noch geschlossen ist. Im zweiten Block 605 wird von einer Erkennungseinrichtung die Position der Spülmaschinentür erkannt und fortlaufend kontrolliert, ob sich die Position ändert, um im Fall einer geöffneten Spülmaschinentür ein Türsignal bereitzustellen. In den folgenden Blöcken 610 und 615 wird erkannt und fortlaufend kontrolliert, ob Deckel von Nachfüllgefäßen, die auch als Nachfüllöffnungen bezeichnet werden können, verschlossen sind und ob eine Positionsänderung eines Korbes oder mehrerer Körbe gegeben ist. Wenn die Erkennungseinrichtung erkennt, dass im Block 610 alle Deckel von Nachfüllgefäßen verschlossen sind und dass im Block 615 alle Körbe eingefahren sind, dann beginnt im Block 620 ein Zähler einer Steuereinrichtung wie in Figur 2 beschrieben mit einer Wartezeit von in diesem Ausführungsbeispiel 5 Sekunden. Gemäß einem Ausführungsbeispiel wird in dem Block 615 eine Zustandsänderung (1-0-1) bei den Korbpositionssensoren für die Positionserkennung der Körbe überwacht. Bei drei Körben werden dabei drei Sensoren überwacht. Der Zustand 1 bedeutet dabei komplett eingefahren und der Zustand 0 zumindest teilweise ausgefahren. Während der Wartezeit wird von der Erkennungseinrichtung fortlaufend kontrolliert ob die Spülmaschinentür unverändert geöffnet, die Nachfüllgefäße verschlossen und alle Körbe eingefahren sind, sodass weiterhin das Türsignal, das Gefäßsignal und das Korbsignal bereitgestellt wird. Nach Ablauf dieser Wartezeit und unverändert bereitgestelltem Türsignal, Gefäßsignal und Korbsignal stellt die Steuereinrichtung ein Schließsignal bereit, aufgrund dessen im Block 625 die Sequenz des Türschließens stattfindet. Der unterste Block 630 stellt die Endphase dar, in der die Spülmaschinentür gleich wie in der Startphase 600 verschlossen ist.

Figur 7 zeigt ein Ablaufdiagramm eines Verfahrens 700 zum Betreiben einer Variante einer der in einer der vorangegangenen Figuren beschriebenen Geschirrspülmaschine. Das Verfahren 700 umfasst einen Schritt 605 des Erkennens einer Position einer Spülmaschinentür, einen Schritt 702 des Bereitstellens eines Türsignals, einen Schritt 620 des Startens eines Zählers, einen Schritt 704 des Bereitstellens eines Schließsignals und einen Schritt 625 des Verschließens der Spülmaschinentür. Im Schritt 702 wird das Türsignal ansprechend auf ein Erkennen einer geöffneten Position der Spülmaschinentür bereitgestellt. Im Schritt 620 wird der Zähler ansprechend auf das Türsignal gestartet. Nach dem Starten zählt der Zähler beispielsweise ausgehend von einem Ausgangswert kontinuierlich hoch, beispielsweise in vorbestimmten Zeitintervallen, Im Schritt 704 wird das Schließsignal bei Erreichen eines Zählerwerts des Zählers 235 bereitgestellt. Bei dem Zählerwert handelt es sich beispielsweise um einen voreingestellten Wert, der optional situationsabhängig angepasst wird. Im Schritt 625 wird die Spülmaschinentür automatisch ansprechend auf das Schließsignal geschlossen.

## Patentansprüche

1. Geschirrspülmaschine (100) mit folgenden Merkmalen:
einer Spülmaschinentür (110),
einer Erkennungseinrichtung (205), die ausgebildet ist um eine Position der Spülmaschinentür (110) zu erkennen und ansprechend auf ein Erkennen einer geöffneten Position ein Türsignal (210) bereitzustellen;
einer Steuereinrichtung (230), die ausgebildet ist um ansprechend auf das Türsignal (210) einen Zähler (235) zu starten, also ausgehend von einem Ausgangswert loszuzählen, und ferner bei Erreichen eines Zählerwerts des Zählers (235), wobei der Abstand zwischen dem Start des Zählers und dem Erreichen des Zählerwerts einer vorbestimmten Wartezeit entspricht, ein Schließsignal (240) bereitzustellen; und
eine Türschließeinrichtung (115), die ausgebildet ist um die Spülmaschinentür (110) ansprechend auf das Schließsignal (240) automatisch zu verschließen,
**dadurch gekennzeichnet, dass**
die Erkennungseinrichtung (205) ausgebildet ist um eine Position von einem in einem Spülraum (105) der Geschirrspülmaschine (100) verfahrbar angeordneten Korb (300) zu erkennen und ansprechend auf ein Erkennen einer ausgefahrenen Position des Korbs (300) ein Korbausfahrsignal (220) bereitzustellen, wobei die Steuereinrichtung (230) ausgebildet ist um den Zähler (235) ansprechend auf das Korbausfahrsignal (220) zu stoppen und zurückzusetzen,
und ansprechend auf ein Erkennen einer eingefahrenen Position des Korbs (300) ein Korbsignal (215) bereitzustellen, wobei die Steuereinrichtung (230), ausgebildet ist um ansprechend auf das Korbsignal (215) den Zähler (235) zu starten.

2. Geschirrspülmaschine (100) gemäß Anspruch 1, wobei die Steuereinrichtung (230) eine Nutzerschnittstelle (245) zum Einlesen eines manuell einstellbaren Zählerwerts aufweist.

3. Geschirrspülmaschine (100) gemäß Anspruch 1 oder 2, wobei die Steuereinrichtung (230) ausgebildet ist um den Zählerwert ansprechend auf das Korbausfahrsignal (220) zu verringern.

4. Geschirrspülmaschine (100) gemäß einem der vorangegangenen Ansprüche 1 bis 3, wobei die Erkennungseinrichtung (205) ausgebildet ist um die Position des Korbs (300) unter Verwendung von Magnetfeldsensoren (310) zu erkennen, die außerhalb des Spülraums (105) angeordnet sind.

5. Geschirrspülmaschine (100) gemäß einem der vorangegangenen Ansprüche 1 bis 4, wobei die Erkennungseinrichtung (205) ausgebildet ist um eine Position von einem im Spülraum (105) verfahrbar angeordneten weiteren Korb (305) zu erkennen und ansprechend auf ein Erkennen einer eingefahrenen Position des weiteren Korbs (305) ein weiteres Korbsignal (222) bereitzustellen, wobei die Steuereinrichtung (230) ausgebildet ist um ansprechend auf das Korbsignal (215) und das weitere Korbsignal (222) den Zähler (235) zu starten.

6. Geschirrspülmaschine (100) gemäß Anspruch 5, wobei die Erkennungseinrichtung (205) ausgebildet ist um ansprechend auf ein Erkennen einer ausgefahrenen Position des weiteren Korbs (305) ein weiteres Korbausfahrsignal (223) bereitzustellen, wobei die Steuereinrichtung (230) ausgebildet ist um den Zähler (235) ansprechend auf das weitere Korbausfahrsignal (223) zu stoppen und zurückzusetzen.

7. Geschirrspülmaschine (100) gemäß Anspruch 6, wobei die Steuereinrichtung (230) ausgebildet ist um den Zählerwert ansprechend auf das weitere Korbausfahrsignal (220) zu verringern.

8. Geschirrspülmaschine (100) gemäß einem der vorangegangenen Ansprüche, wobei die Erkennungseinrichtung (205) ausgebildet ist um einen Zustand von mindestens einem im Spülraum (105) angeordneten Nachfüllgefäß (500) zu erkennen und ansprechend auf ein Erkennen eines geschlossenen Zustands des Nachfüllgefäßes (500) ein Gefäßsignal (225) bereitzustellen, wobei die Steuereinrichtung (230) ausgebildet ist um den Zähler (235) ansprechend auf das Gefäßsignal (225) zu starten.

9. Geschirrspülmaschine (100) gemäß einem der vorangegangenen Ansprüche, wobei die Steuereinrichtung (230) ausgebildet ist um den Zählerwert zu verringern, wenn das Türsignal (210) für eine vorbestimmte Öffnungsdauer bereitgestellt wird.

10. Geschirrspülmaschine (100) gemäß einem der vorangegangenen Ansprüche, wobei der Zählerwert einer Wartezeit zwischen 2 und 30 Sekunden entspricht.

11. Verfahren (700) zum Betreiben einer Geschirrspülmaschine (100), wobei das Verfahren die folgenden Schritte umfasst:
Erkennen (605) einer Position einer Spülmaschinentür (110);
Bereitstellen (702) eines Türsignals (210) ansprechend auf ein Erkennen einer geöffneten Position der Spülmaschinentür (110);
Starten (620) eines Zählers (235) ansprechend auf das Türsignal (210);
**gekennzeichnet durch**:
Bereitstellen eines Korbausfahrsignals (220) ansprechend auf ein Erkennen einer ausgefahrenen Position eines in den Spülraum (105) der Geschirrspülmaschine (100) verfahrbar angeordneten Korbs (300);
Stoppen und Zurücksetzen des Zählers (235) ansprechend auf das Korbausfahrsignal (220);
Bereitstellen eines Korbsignals (215) ansprechend auf ein Erkennen einer eingefahrenen Position des Korbs (300);
Starten (620) des Zählers (235) ansprechend auf das Korbsignal (215);
Bereitstellen (704) eines Schließsignals (240) bei Erreichen eines Zählerwerts des Zählers (235), wobei der Abstand zwischen dem Start des Zählers und dem Erreichen des Zählerwerts einer vorbestimmten Wartezeit entspricht; und
Verschließen (625) der Spülmaschinentür (110) automatisch ansprechend auf das Schließsignal (240).

## Claims

1. Dishwasher (100) having the following features:
a dishwasher door (110),
a detection device (205) that is designed to detect a position of the dishwasher door (110) and to provide a door signal (210) in response to a detection of an open position;
a control device (230) that is designed to start a counter (235) in response to the door signal (210), i.e., starting from an initial value, and, further, when a counter value of the counter (235) is reached, wherein the distance between the start of the counter and the counter value being reached corresponds to a predetermined waiting time, provides a closing signal (240); and
a door closing device (115) that is designed to automatically close the dishwasher door (110) in response to the closing signal (240),
**characterised in that**
the detection device (205) is designed to detect a position of a rack (300) that is movably arranged in a washing compartment (105) of the dishwasher (100) and in response to a detection of an extended position of the rack (300) to provide a rack extension signal (220), wherein the control device (230) is designed to stop and reset the counter (235) in response to the rack extension signal (220),
and in response to a detection of a retracted position of the rack (300), to provide a rack signal (215), wherein the control device (230) is designed to start the counter (235) in response to the rack signal (215).

2. Dishwasher (100) according to claim 1, wherein the control device (230) has a user interface (245) for reading in a manually adjustable counter value.

3. Dishwasher (100) according to claim 1 or 2, wherein the control device (230) is designed to reduce the counter value in response to the rack extension signal (220).

4. Dishwasher (100) according to one of preceding claims 1 through 3, wherein the detection device (205) is designed to detect the position of the rack (300) using magnetic field sensors (310), which are arranged outside the washing compartment (105).

5. Dishwasher (100) according to one of preceding claims 1 through 4, wherein the detection device (205) is designed to detect a position of a further rack (305) arranged movably arranged in the washing compartment (105) and to provide a further rack signal (222) in response to a detection of a retracted position of the further rack (305), wherein the control device (230) is designed to start the counter (235) in response to the rack signal (215) and the further rack signal (222).

6. Dishwasher (100) according to claim 5, wherein the detection device (205) is designed to provide a further rack extension signal (223) in response to a detection of an extended position of the further rack (305), wherein the control device (230) is designed to stop and reset the counter (235) in response to the further rack extension signal (223).

7. Dishwasher (100) according to claim 6, wherein the control device (230) is designed to reduce the counter value in response to the further rack extension signal (220).

8. Dishwasher (100) according to one of the preceding claims, wherein the detection device (205) is designed to detect a state of at least one refill container (500) arranged in the washing compartment (105) and to provide a container signal (225) in response to a detection of a closed state of the refill container (500), wherein the control device (230) is designed to start the counter (235) in response to the container signal (225).

9. Dishwasher (100) according to one of the preceding claims, wherein the control device (230) is designed to reduce the counter value if the door signal (210) is provided for a predetermined opening duration.

10. Dishwasher (100) according to one of the preceding claims, wherein the counter value corresponds to a waiting time of between 2 and 30 seconds.

11. Method (700) for operating a dishwasher (100), wherein the method comprises the following steps:
detecting (605) a position of a dishwasher door (110);
providing (702) a door signal (210) in response to a detection of an open position of the dishwasher door (110);
starting (620) a counter (235) in response to the door signal (210);
**characterised by**
providing a rack extension signal (220) in response to a detection of an extended position of a rack (300) that is movably arranged in the washing compartment (105) of the dishwasher (100);
stopping and resetting the counter (235) in response to the rack extension signal (220);
providing a rack signal (215) in response to a detection of a retracted position of the rack (300);
starting (620) the counter (235) in response to the rack signal (215);
providing (704) a closing signal (240) when a counter value of the counter (235) is reached, wherein the distance between the start of the counter and the reaching of the counter value corresponds to a predetermined waiting time; and
closing (625) the dishwasher door (110) automatically in response to the closing signal (240).

## Revendications

1. Lave-vaisselle (100) comportant les caractéristiques suivantes :
une porte de lave-vaisselle (110),
un dispositif de détection (205) qui est configuré pour détecter une position de la porte de lave-vaisselle (110) et pour fournir un signal de porte (210) en réponse à une détection d'une position ouverte ;
un dispositif de commande (230) qui est configuré pour démarrer un compteur (235) en réponse au signal de porte (210), c'est-à-dire pour commencer à compter à partir d'une valeur de sortie, et pour fournir en outre un signal de fermeture (240) lorsqu'une valeur de compteur du compteur (235) est atteinte, dans lequel l'intervalle entre le démarrage du compteur et l'atteinte de la valeur de compteur correspond à un temps d'attente prédéterminé ; et
un dispositif de fermeture de porte (115) qui est configuré pour fermer automatiquement la porte de lave-vaisselle (110) en réponse au signal de fermeture (240),
**caractérisé en ce que**
le dispositif de détection (205) est configuré pour détecter une position d'un panier (300) disposé de manière mobile dans un espace de lavage (105) du lave-vaisselle (100) et pour fournir un signal de sortie de panier (220) en réponse à une détection d'une position sortie du panier (300), dans lequel le dispositif de commande (230) est configuré pour arrêter et réinitialiser le compteur (235) en réponse au signal de sortie de panier (220),
et pour fournir un signal de panier (215) en réponse à une détection d'une position rentrée du panier (300), dans lequel le dispositif de commande (230) est configuré pour démarrer le compteur (235) en réponse au signal de panier (215).

2. Lave-vaisselle (100) selon la revendication 1, dans lequel le dispositif de commande (230) présente une interface utilisateur (245) permettant la lecture d'une valeur de compteur réglable manuellement.

3. Lave-vaisselle (100) selon la revendication 1 ou 2, dans lequel le dispositif de commande (230) est configuré pour réduire la valeur de compteur en réponse au signal de sortie de panier (220).

4. Lave-vaisselle (100) selon l'une des revendications précédentes 1 à 3, dans lequel le dispositif de détection (205) est configuré pour détecter la position du panier (300) à l'aide de capteurs de champ magnétique (310) qui sont disposés à l'extérieur de l'espace de lavage (105).

5. Lave-vaisselle (100) selon l'une des revendications précédentes 1 à 4, dans lequel le dispositif de détection (205) est configuré pour détecter une position d'un autre panier (305) disposé de manière mobile dans l'espace de lavage (105) et pour fournir un autre signal de panier (222) en réponse à une détection d'une position rentrée de l'autre panier (305), dans lequel le dispositif de commande (230) est configuré pour démarrer le compteur (235) en réponse au signal de panier (215) et à l'autre signal de panier (222).

6. Lave-vaisselle (100) selon la revendication 5, dans lequel le dispositif de détection (205) est configuré pour fournir un autre signal de sortie de panier (223) en réponse à une détection d'une position sortie de l'autre panier (305), dans lequel le dispositif de commande (230) est configuré pour arrêter et réinitialiser le compteur (235) en réponse à l'autre signal de sortie de panier (223).

7. Lave-vaisselle (100) selon la revendication 6, dans lequel le dispositif de commande (230) est configuré pour réduire la valeur de compteur en réponse à l'autre signal de sortie de panier (220).

8. Lave-vaisselle (100) selon l'une des revendications précédentes, dans lequel le dispositif de détection (205) est configuré pour détecter un état d'au moins un récipient de recharge (500) disposé dans l'espace de lavage (105) et pour fournir un signal de récipient (225) en réponse à une détection d'un état fermé du récipient de recharge (500), dans lequel le dispositif de commande (230) est configuré pour démarrer le compteur (235) en réponse au signal de récipient (225).

9. Lave-vaisselle (100) selon l'une des revendications précédentes, dans lequel le dispositif de commande (230) est configuré pour réduire la valeur de compteur lorsque le signal de porte (210) est fourni pendant une durée d'ouverture prédéterminée.

10. Lave-vaisselle (100) selon l'une des revendications précédentes, dans lequel la valeur de compteur correspond à un temps d'attente compris entre 2 et 30 secondes.

11. Procédé (700) permettant de faire fonctionner un lave-vaisselle (100), dans lequel le procédé comprend les étapes suivantes :
détection (605) d'une position d'une porte de lave-vaisselle (110) ;
fourniture (702) d'un signal de porte (210) en réponse à une détection d'une position ouverte de la porte de lave-vaisselle (110) ;
démarrage (620) d'un compteur (235) en réponse au signal de porte (210) ;
**caractérisé par** :
la fourniture d'un signal de sortie de panier (220) en réponse à une détection d'une position sortie d'un panier (300) disposé de manière mobile dans l'espace de lavage (105) du lave-vaisselle (100) ;
l'arrêt et la réinitialisation du compteur (235) en réponse au signal de sortie de panier (220) ;
la fourniture d'un signal de panier (215) en réponse à une détection d'une position rentrée du panier (300) ;
le démarrage (620) du compteur (235) en réponse au signal de panier (215) ;
la fourniture (704) d'un signal de fermeture (240) lorsqu'une valeur de compteur du compteur (235) est atteinte, dans lequel l'intervalle entre le démarrage du compteur et l'atteinte de la valeur de compteur correspond à un temps d'attente prédéterminé ; et
la fermeture (625) de la porte de lave-vaisselle (110) automatiquement en réponse au signal de fermeture (240).
